# EUROPÄISCHE PATENTSCHRIFT

(11) **EP 2 122 055 B1**
(45) Veröffentlichungstag und Bekanntmachung des Hinweises auf die Patenterteilung: **13.04.2016**
(21) Anmeldenummer: 08706730.2
(22) Anmeldetag: 09.01.2008
(51) Int. Cl.: E01B 3/34, B28B 23/06, B28B 15/00

(54) **Verfahren zur Herstellung von Weichenschwellen**
Method for the production of ties for railway switches
Procédé de fabrication de traverses d'aiguille

(30) Priorität: 22.01.2007 DE 102007004038
(43) Veröffentlichungstag der Anmeldung: 25.11.2009
(73) Patentinhaber: RAIL.ONE GmbH, 92318 Neumarkt (DE)
(72) Erfinder: REINIG, Wolfgang, 01689 Weinböhla (DE); SPITZNER, Gundolf, 90584 Allersberg (DE); FREUDENSTEIN, Stephan, 82140 Olching (DE)
(74) Vertreter: Blaumeier, Jörg
(86) Internationale Anmeldenummer: PCT/DE2008/000025
(87) Internationale Veröffentlichungsnummer: WO 2008/089719

(56) Entgegenhaltungen:
- EP-A- 0 340 331
- EP-A2- 0 338 423
- DE-A1- 19 519 617
- DE-A1- 19 708 734
- DE-A1- 19 836 320
- GB-A- 1 357 836
- US-A- 3 819 794
- US-A- 4 149 306

## Beschreibung

Die Erfindung betrifft ein Verfahren zur Herstellung von Weichenschwellen, im Umlaufverfahren.

Weichen sind Gleiskonstruktionen, die Schienenfahrzeugen ohne Fahrtunterbrechung den Übergang von einem Gleis auf ein anderes ermöglichen. Die Weichen liegen auf speziellen Weichenschwellen, die länger als normale Schwellen sind und heutzutage vorzugsweise aus Spannbeton hergestellt sind. Eine Weiche mit einer typischen Länge von 30 bis 150 Metern und einem typischen Abstand zwischen den Weichenschwellen von 0,6 Meter erfordert eine große Anzahl unterschiedlicher Weichenschwellen, die sich hinsichtlich ihrer Länge und der Befestigungsposition von Schienenbefestigungen unterscheiden. Der Bau einer Weiche und die Herstellung der erforderlichen Weichenschwellen ist somit wesentlich aufwändiger im Vergleich zu einer normalen Schienenfahrbahn.

Weichenschwellen wurden bisher im so genannten langen Spannbett hergestellt. Für dieses Verfahren wird eine große Anzahl unterschiedlich langer Bodenbleche benötigt, die in Längsrichtung hintereinander angeordnet werden (siehe DE 198 36 320 A1). Das lange Spannbett kann durchaus 100 oder 150 Meter lang sein, dieses Verfahren erfordert somit einen hohen Platzbedarf. Als Bewehrung werden zumeist mehrere Spannstäbe verwendet, die durch das Spannbett gezogen und gespannt werden. Nachdem der in die Formen gefüllte Beton gegebenenfalls unter Wärmezufuhr ausgehärtet ist, werden die Spannstäbe zwischen den Formen auseinandergesägt, sodass einzelne vorgespannte Weichenschwellen entstehen. Dieses Herstellungsverfahren ist vergleichsweise langsam und unflexibel.

Der Erfindung liegt die Aufgabe zugrunde, ein Verfahren zu Herstellung von Weichenschwellen anzugeben, das einfacher und flexibler durchgeführt werden kann.

Zur Lösung dieser Aufgabe ist erfindungsgemäß ein Verfahren zur Herstellung von Weichenschwellen, die sich jeweils hinsichtlich ihrer Länge und der Befestigungsposition von Schienenbefestigungen unterscheiden, im Umlaufverfahren vorgesehen, das die folgenden Schritte umfasst: Befestigen eines oder mehrerer Abstellbleche und/oder einer oder mehrerer Innenformen in einer Schwellenform, entsprechend der Länge und der Form der zu fertigenden Weichenschwelle oder Verwenden wenigstens einer an die Geometrie der zu fertigenden Weichenschwelle angepassten Schwellenform; Einsetzen von Spannstäben als Bewehrung; automatisches gleichzeitiges Spannen der Spannstäbe mit Spindelpaaren, wobei jeder Spannstab einzeln gespannt wird; Einfüllen von Beton in die Schwellenform; Aushärtenlassen der Weichenschwelle; Entformen der Weichenschwelle.

Der Erfindung liegt die Erkenntnis zugrunde, dass die Herstellung von Weichenschwellen möglich ist, indem die Schwellenformen durch Abstellbleche oder Innenformen (Formeninlays) an die verschiedenen Längen und die unterschiedlichen Befestigungspositionen der Schienenbefestigungen der einzelnen Weichenschwellen angepasst werden. Eine Schwellenform kann entweder passend für die jeweilige Weichenschwelle hergestellt sein oder durch Formeninlays an die Geometrie der Weichenschwelle angepasst werden bzw. durch Abstellbleche an unterschiedlich lange Weichenschwellen angepasst werden.

Im Extremfall wird lediglich eine einzige Weichenschwelle einer bestimmten Größe benötigt. Zur Herstellung werden dann die Schwellenformen mittels der Abstellbleche und/oder der Innenformen passend eingerichtet. In erster Linie legen die Abstellbleche oder die Innenformen die seitlichen Enden einer Weichenschwelle und damit ihre Länge fest, darüber hinaus kann auch die Befestigungsposition von Schienenbefestigungen durch entsprechende Abstellbleche oder andere Einsätze in der Schwellenform angepasst werden.

Bei diesem Verfahren zur Herstellung von Weichenschwellen erfolgt die Herstellung im direkten Verbund, wobei nach dem Einsetzen und Spannen der Spannstäbe als Bewehrung der Beton in die Schwellenform eingefüllt wird. Nach dem Aushärtenlassen und Entformen der Weichenschwelle erhält man eine vorgespannte Weichenschwelle, deren Herstellung durch die Montage von Schienenbefestigungen abgeschlossen wird. Eine Anpassung an unterschiedliche Schwellenlängen erfolgt dabei durch in die Schwellenform eingesetzte Abstellbleche und/oder Innenformen (Formeninlays).

Gemäß dem erfindungsgemäßen Verfahrens ist es vorgesehen, dass die Spannstäbe einzeln an einem Ende jeweils mittels eines Ankers und an dem gegenüberliegenden Ende mittels einer Spannvorrichtung gehalten werden, wobei der Anker und die Spannvorrichtung an dem oder einem Abstellblech und/oder einer Innenform und/oder einer Stirnseite der Schwellenform abgestützt ist bzw. sind.

Um die Effizienz des erfindungsgemäßen Verfahrens zu erhöhen, kann eine Schwellenform verwendet werden, in der zwei, drei, vier oder mehr nebeneinander angeordnete Weichenschwellen hergestellt werden. Bei einer derartigen Schwellenform kann entweder ein Abstellblech verwendet werden, das quer zu den Schwellen angebracht wird und somit die Länge sämtlicher Schwellen in der Schwellenform begrenzt, alternativ können bei einer beispielsweise vier Weichenschwellen enthaltenden Schwellenform vier separate Abstellbleche verwendet werden, sodass vier unterschiedliche Weichenschwellen gleichzeitig hergestellt werden können. Es können auch mehrere, beispielsweise vier, unterschiedliche Innenformen in eine Schwellenform eingearbeitet oder eingesetzt sein oder die Form kann an mehrere, beispielsweise vier, unterschiedliche Geometrien angepasst sein.

Bei dem erfindungsgemäßen Verfahren wird es besonders bevorzugt, dass eine Weichenschwelle mit vier Spannstäben oder Spannstählen versehen wird. Die vier Spannstäbe oder Spannstähle können automatisiert gespannt werden, wobei der Spannvorgang gleichzeitig und für alle Spannstäbe einzeln erfolgt.

Weitere Vorteile und Einzelheiten der Erfindung werden anhand von Ausführungsbeispielen unter Bezugnahme auf die Figuren beschrieben. Die Figuren sind schematische Darstellungen und zeigen:
- Fig. 1A bis 1D: Schwellenformen, die bei den erfindungsgemäßen Verfahren benutzt werden;
- Fig. 2A bis 2C: verschiedene Ansichten einer Schwellenform mit eingesetzten Spannstäben; und
- Fig. 3A bis 3C: verschiedene Ansichten einer durch das erfindungsgemäße Verfahren herzustellenden Weichenschwelle.

Fig. 1A zeigt eine erste Schwellenform, die bei dem erfindungsgemäßen Verfahren zur Herstellung von Weichenschwellen im Umlaufverfahren eingesetzt werden kann. Die Schwellenform 1 ist als Mehrfachform ausgebildet, in der gleichzeitig vier Weichenschwellen hergestellt werden können. Die Schwellenform ist ein oben offener Kasten und wird durch Trennwände 2 in vier Abschnitte geteilt, in denen jeweils eine Weichenschwelle hergestellt werden kann. In die Schwellenform 1 können Abstellbleche 3 eingesetzt werden, um den Innenraum der Schwellenform 1 zu variieren, insbesondere kann damit die Länge einer herzustellenden Weichenschwelle geändert werden. Die Abstellbleche 3 können auf unterschiedliche Weise in der Schwellenform 1 befestigt werden, beispielsweise über eine Schraubverbindung, eine Steckverbindung oder durch Einschieben in eine schwellenformseitige Nut. Daneben kann die Befestigung durch Verschweißen oder eine Magnethalterung oder dergleichen erfolgen.

In der Schwellenform 1 sind entsprechende Befestigungseinrichtungen vorgesehen, sodass die Abstellbleche 3 flexibel positioniert und einfach wieder entnommen und an einer anderen Stelle eingesetzt werden können. Bei anderen Ausführungen kann es vorgesehen sein, dass die Abstellbleche stufenlos in der Schwellenform befestigbar sind, sodass jede gewünschte Länge einer Weichenschwelle gefertigt werden kann. Wie in Fig. 1 zu sehen ist, können die Abstellbleche für mehrere Weichenschwellen an der gleichen Stelle in der Schwellenform 1 positioniert werden, alternativ kann jede der vier Weichenschwellen, die mit der in Fig. 1 gezeigten Schwellenform 1 hergestellt werden, eine unterschiedliche Länge aufweisen. Neben den Abstellblechen werden in der Form Vorrichtungen bzw. Einsätze für Schienenbefestigungen angebracht, deren Position mit der Länge der Weichenschwelle variiert. Diese Befestigungen können ebenfalls flexibel an unterschiedlichen Stellen der Schwellenform 1 positioniert werden. Dies ist insbesondere dann vorteilhaft, wenn eine große Anzahl Weichenschwellen hergestellt wird, die sich jeweils nur geringfügig hinsichtlich ihrer Länge und der Position der Schienenbefestigungen unterscheiden. In die als Rahmenstruktur ausgebildete Schwellenform, die die erforderliche Steifigkeit erzeugt, können Innenformen (Formeninlays) eingesetzt werden, die unterschiedliche Geometrien abbilden, so dass Weichenschwellen mit verschiedenen Formen hergestellt werden können.

Die Figuren 1B, 1C und 1D zeigen weitere Schwellenformen, in denen gleichzeitig drei, zwei oder lediglich eine einzige Weichenschwelle hergestellt werden kann.

Die Figuren 2A, 2B und 2C zeigen ausschnittsweise eine Schwellenform in verschiedenen Ansichten. Fig. 2A ist eine geschnittene Seitenansicht einer Schwellenform 4. Fig. 2B zeigt die zugehörige Draufsicht, Fig. 2C zeigt eine Vorderansicht der Schwellenform.

In die Schwellenform 4 sind Spannstäbe 5 (Spannstähle) eingesetzt, die als Bewehrung für die Weichenschwelle dienen. Wie in Fig. 2C zu sehen ist, werden pro Weichenschwelle vier Spannstäbe 5 verwendet.

An einer Seite der Schwellenform 4 werden die Spannstäbe 5 von Ankerbolzen 6 gehalten, die sich an der Seitenwand 7 der Schwellenform 4 abstützen. An dem gegenüberliegenden Ende der Schwellenform 4 werden die Spannstäbe 5 mit Spannbolzen 8 befestigt, die an der Seitenwand 9 der Schwellenform 4 abgestützt sind. Vor dem Einfüllen von Beton werden die Spannstäbe 5 durch eine Mutter 10 entsprechend den statischen Erfordernissen der Weichenschwelle vorgespannt. Gegebenenfalls werden in die Schwellenform 4 Abstellbleche eingesetzt, die jedoch in den Figuren 2A bis 2C aus Gründen der Übersichtlichkeit nicht dargestellt sind. Zusätzlich können weitere Einsätze für die Schwellenform 4 vorgesehen sein, um eine spezielle Profilierung der Weichenschwelle zu erzeugen oder um Befestigungspunkte von Schienenbefestigungen zu erzeugen.

Nach dem Einfüllen des Betons wird dieser gerüttelt und dadurch verdichtet. Das Aushärten des Betons erfolgt von selbst, dieser Vorgang kann jedoch durch Wärmezufuhr, etwa in einer Wärmekammer, beschleunigt werden. Nach dem Aushärten der Weichenschwelle wird die Verschraubung der Spannbolzen 8 und der Ankerbolzen 6 mit dem jeweiligen Spannstab 5 gelöst und die Weichenschwelle kann entformt werden. Im Anschluss daran erfolgt die Montage von Schienenbefestigungen.

Eine nach diesem Verfahren herzustellende Weichenschwelle 11 ist in den Figuren 3A bis 3C in verschiedenen Ansichten dargestellt.

## Patentansprüche

1. Verfahren zur Herstellung von Weichenschwellen im Umlaufverfahren, die sich jeweils hinsichtlich ihrer Länge und der Befestigungsposition von Schienenbefestigungen unterscheiden, umfassend die folgenden Schritte:
- Befestigen eines oder mehrerer Abstellbleche und/oder einer oder mehrerer Innenformen in einer Schwellenform, entsprechend der Länge und der Form der zu fertigenden Weichenschwellen;
- Einsetzen von Spannstäben als Bewehrung;
- automatisches gleichzeitiges Spannen der Spannstäbe mit Spindelpaaren, wobei jeder Spannstab einzeln gespannt wird, indem die Spannstäbe an einem Ende jeweils mittels eines Ankers und an dem gegenüberliegenden Ende mittels einer Spannvorrichtung gehalten werden, wobei der Anker und die Spannvorrichtung an dem oder einem Abstellblech und/oder an der Innenform und/oder an einer Stirnseite der Schwellenform abgestützt ist.
- Einfüllen von Beton in die Schwellenform;
- Aushärtenlassen der Weichenschwelle;
- Entformen der Weichenschwelle.

2. Verfahren nach Anspruch 1, **dadurch gekennzeichnet, dass** eine Schwellenform verwendet wird, in der zwei, drei oder vier nebeneinander angeordnete Weichenschwelen hergestellt werden.

3. Verfahren nach Anspruch 1 oder 2, **dadurch gekennzeichnet, dass** eine Weichenschwelle mit vier Spannstäben oder Spannstählen versehen wird.

4. Verfahren nach einem der vorangehenden Ansprüche, **dadurch gekennzeichnet, dass** in Abhängigkeit der herzustellenden Weichenschwelle unterschiedlich lange Anker und Spannspindeln verwendet werden.

## Claims

1. Method for the production, by the circulatory method, of points sleepers which each differ in terms of their length and the fastening position of rail fastenings, comprising the following steps:
- fastening one or more set-down plates and/or one or more inner moulds in a sleeper mould according to the length and the shape of the points sleepers to be manufactured;
- inserting tensioning rods as reinforcement;
- automatic simultaneous tensioning of the tensioning rods with spindle pairs, wherein each tensioning rod is individually tensioned in that the tensioning rods are held at one end by means of a respective anchor and at the opposite end by means of a tensioning device, wherein the anchor and the tensioning device are supported on the or a set-down plate and/or on the inner mould and/or on an end face of the sleeper mould;
- introducing concrete into the sleeper mould;
- leaving the points sleeper to harden;
- removing the points sleeper from the mould.

2. Method according to Claim 1, **characterized in that** a sleeper mould is used in which two, three or four points sleepers arranged next to one another are produced.

3. Method according to Claim 1 or 2, **characterized in that** a points sleeper is provided with four tensioning rods or tensioning steel bars.

4. Method according to one of the preceding claims, **characterized in that** anchors and tensioning spindles of different length are used in dependence on the points sleeper to be produced.

## Revendications

1. Procédé de fabrication, dans un procédé circulaire, de traverses d'aiguilles qui sont différentes de fixations de rails en termes de leur longueur et de la position de la fixation, comprenant les étapes suivantes :
- fixation d'une ou plusieurs plaques de dépose et/ou d'un ou plusieurs moules internes dans un moule de traverse, de manière correspondante à la longueur et à la forme de la traverse d'aiguille à fabriquer ;
- insertion de barres de précontrainte en tant qu'armature ;
- précontrainte simultanée automatique des barres de précontrainte avec des paires de broches, chaque barre de précontrainte étant précontrainte individuellement, en ce que les barres de précontrainte sont retenues à une extrémité à chaque fois au moyen d'un ancrage et à l'extrémité opposée au moyen d'un dispositif de précontrainte, l'ancrage et le dispositif de précontrainte étant supportés sur la plaque de dépose ou sur une plaque de dépose et/ou sur le moule interne et/ou sur un côté frontal du moule de traverse ;
- remplissage du moule de traverse avec du béton ;
- durcissement de la traverse d'aiguille ;
- démoulage de la traverse d'aiguille.

2. Procédé selon la revendication 1, **caractérisé en ce que** l'on utilise un moule de traverse dans lequel sont fabriquées deux, trois ou quatre traverses d'aiguilles disposées les unes à côté des autres.

3. Procédé selon la revendication 1 ou 2, **caractérisé en ce qu'**une traverse d'aiguille est pourvue de quatre barres de précontrainte ou pieux de précontrainte.

4. Procédé selon l'une quelconque des revendications précédentes, **caractérisé en ce qu'**en fonction de la traverse d'aiguille à fabriquer, on utilise des ancrages et des broches de précontrainte de longueurs différentes.
